# EUROPÄISCHE PATENTSCHRIFT

(11) **EP 2 430 269 B1**
(45) Veröffentlichungstag und Bekanntmachung des Hinweises auf die Patenterteilung: **30.03.2016**
(21) Anmeldenummer: 10727136.3
(22) Anmeldetag: 04.05.2010
(51) Int. Cl.: E05D 5/12, E05D 7/10, E05D 5/14, B65D 43/16

(54) **SCHARNIERVERBINDUNG FÜR EINEN TRANSPORTBEHÄLTER AUS KUNSTSTOFF**
HINGE CONNECTION FOR PLASTIC TRANSPORT CONTAINER
CONNECTION À CHARNIÈRE POUR CONTENEUR DE TRANSPORT EN PLASTIQUE

(30) Priorität: 13.05.2009 CH 752092009
(43) Veröffentlichungstag der Anmeldung: 21.03.2012
(73) Patentinhaber: Georg Utz Holding AG, 5620 Bremgarten (CH)
(72) Erfinder: KELLER, André, CH-8918 Unterlunkhofen (CH)
(74) Vertreter: Spierenburg, Pieter
(86) Internationale Anmeldenummer: PCT/IB2010/051957
(87) Internationale Veröffentlichungsnummer: WO 2010/131159

(56) Entgegenhaltungen:
- FR-A1- 2 623 553
- US-A- 3 746 206

## Beschreibung

Die Erfindung betrifft eine Scharnierverbindung zwischen einem Deckel und einem Transportbehälter aus Kunststoff nach dem Oberbegriff des Patentanspruchs 1.

### STAND DER TECHNIK

Zur Erhöhung der mechanischen Festigkeit einer Scharnierverbindung zwischen einem Deckel und einem Transportbehälter werden normalerweise Scharnierklammern aus Metall verwendet, welche in einer breiten Nut auf das Scharnier geklemmt werden. Die Scharnierklammer ist als kreiszylindrische Hülse über einen Kreisbogen von etwa 270° ausgebildet und besitzt eine Bohrung, um die Klammer zusätzlich mit einer Schraube oder Niete am Scharnierteil des Deckels zu fixieren. Ein solches Scharnier mit einer Scharnierklammer ist beispielsweise im Euro-Katalog 1999 der Fa. Georg Utz AG, Seite 35 beschrieben. Die Verwendung von metallischen Scharnierklammern an einem Scharnierteil des Deckels, um derart eine Gelenkverbindung mit dem Transportbehälter aus Kunststoff zu bilden, ist in mehrerer Hinsicht problematisch. Die metallischen Scharnierklammern müssen bei der Montage gehalten und mit einem Hammer auf das Scharnierteil in dessen breiten Nut aufgedrückt werden. Die Scharnierklammern sind aus Federstahl hergestellt und können nur mit einem Werkzeug wieder entfernt werden. Beim Recycling solcher Transportbehälter müssen zunächst die Scharnierklammem entfernt werden, bevor diese in einer Mühle vermahlen werden können.

US 3,746,206, welches Dokument die Merkmale des Oberbegriffs des Anspruchs 1 aufweist, offenbart ein Scharnier für einen Transportbehälter mit einem einstückigen Scharnierlager. Es umfasst ein gabelförmiges Element bestehend aus zwei zugekrümmten Lappen, die eine Scharnierachse umgreifen und zwischen ihren Enden eine Öffnung bilden. Das gabelförmige Element ist durch eine auf seiner Aussenseite anliegende vorgespannte Blattfeder festgehalten, wobei die Enden der Blattfeder in Ausnehmungen an dem gabelförmigen Element eingreifen.

### AUFGABE DER ERFINDUNG

Es ist nun Aufgabe der vorliegenden Erfindung, eine einfache und rezyklierbare Scharnierverbindung für einen Deckel an einem Transportbehälter anzugeben, deren mechanische Stabilität vergleichbar ist mit derjenigen durch eine metallische Scharnierklammer gesicherte Scharnierverbindung.

### GEGENSTAND DER ERFINDUNG

Diese Aufgabe wird durch eine Scharnierverbindung mit den Merkmalen des Patentanspruchs 1 gelöst.

Die erfindungsgemässe Scharnierverbindung hat den grossen Vorteil, dass sie besonders montagefreundlich, sehr stabil ist und einen einfachen Austausch von bestehenden Scharnierverbindungen der obenerwähnten Art ermöglichen.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Seitenansicht auf ein Scharnierteil und eine Scharnierklammer,
- Fig. 2: eine perspektivische Ansicht des Scharnierteils,
- Fig. 3: eine perspektivische Ansicht des Scharnierklammers, und
- Fig. 4: eine perspektivische Ansicht der montierten Scharnierverbindung.

In den Figuren 1 bis 4 ist eine Scharnierverbindung 1 für einen Transportbehälter aus Kunststoff dargestellt, welche ein Scharnierteil 2 und eine Scharnierklammer 3 aufweist Das Scharnierteil 3 ist als Hülse 4 mit einer Längsöffnung 5 ausgebildet, wobei die Hülse 4 beidseits der Längsöffnung 5 je eine breite äussere Nut 6 mit einer rinnenförmigen Vertiefung 7 besitzt. Die Hülse 4 ist mit einem winkelförmigen Verbindungsstück 8 verbunden, welches Teil des Deckels des (hier nicht weiter dargestellten) Transportbehälters ist. Die Scharnierklammer 3 ist gleich breit ausgebildet wie die breite äussere Nut 6 des Scharnierteils 2, und weist an ihren beiden Enden eine Rastnase 9 auf, die stabförmig mit einer Rastkante 10 ausgebildet ist. Wie aus den Figuren ersichtlich ist die Scharnierklammer 3 kreiszylindrisch mit einem Kreisbogen von etwa 220° ausgebildet. Dieser Kreisbogen sollte grösser als 180° und kleiner als 270°, aber insbesondere im Bereich von 200° bis 240° liegen, damit eine ausreichende Klemmung der Scharnierklammer 3 auf dem Scharnierteil 2 gewährleistet ist. Ferner weist die Scharnierklammer 3 eine brückenförmige Versteifung 11 auf, welche mittig zu den beiden Enden oder Rastnasen 9 angeordnet ist, um in die Längsöffnung 5 hineinzupassen. Dazu sind an den freien Enden der Hülse 4 zusätzlich rinnenförmige, zur Längsöffnung 5 querverlaufende Vertiefungen 12 vorgesehen, in welche die brückenförmige Versteifung 11 geklemmt werden kann. Die brückenförmige Versteifung 11 bietet der Scharnierklammer 3 somit eine hohe Stabilität und eine sehr gute Federelastizität an den Enden der Rastnasen 9.

Diese Scharnierverbindung 1 ist aus demselben Kunststoffmaterial (Polyethylen oder Polypropylen) wie der Transportbehälter hergestellt, so dass der gesamte Kunststoffbehälter einfach rezyklierbar ist.

Da das Scharnierteil 2 auf einen Drehzapfen an einem Behälter geklemmt wird, braucht es nicht notwendigerweise eine Scharnierklammer 3. Diese dient nur zur zusätzlichen Sicherung des Deckels. Der Vorteil der Scharnierklammer 3 ist, dass sie einfach ohne Werkzeug entfernt werden kann und somit auch der Deckel, an welchem das Scharnierteil 3 angeformt ist.

Es versteht sich für den Fachmann, dass anstelle von einer stabförmigen Rastnase 9 zwei nockenförmige Rastnasen vorgesehen sein können. Auch ist es nicht unbedingt notwendig auf beiden Seiten der Scharnierklammer 3 Rastnasen 9 vorzusehen, sondern könnte schon eine einzige Rastnase 9 und eine einzige Vertiefung 7 im Scharnierteil 2 genügen.

## Patentansprüche

1. Scharnierverbindung (1) für einen Transportbehälter aus Kunststoff, welche ein als Hülse (4) mit einer Längsöffnung (5) ausgebildetes Scharnierteil (2) und eine die Hülse umgreifende Scharnierklammer (3) aufweist, wobei die Hülse eine äussere umlaufende breite Nut (6) zur Aufnahme der Scharnierklammer (3) besitzt und die breite Nut (6) mindestens an einem ihrer Enden eine Vertiefung (7) aufweist, und wobei die Scharnierklammer (3) an mindestens einem Ende eine nach innen vorstehende Rastnase (9) aufweist, um in die Vertiefung (7) einzurasten, **dadurch gekennzeichnet, dass**
die Scharnierklammer (3) eine brückenförmige Versteifung (11) aufweist, die mittig zu den beiden Enden angeordnet ist, um in die Längsöffnung (5) des Scharnierteils (2) hineinzupassen,
und an den freien Enden der Hülse (4) rinnenförmige, zur Längsöffnung (5) querverlaufende Vertiefungen (12) vorgesehen sind, um die brückenförmige Versteifung (11) der Scharnierklammer (3) aufzunehmen,
und die Scharnierklammer (3) aus Kunststoff hergestellt ist.

2. Scharnierverbindung nach Anspruch 1, **dadurch gekennzeichnet, dass** die breite Nut (6) an beiden Enden Vertiefungen (7) und die Scharnierklammer (3) an beiden Enden Rastnasen (9) aufweist.

3. Scharnierverbindung nach Anspruch 1 oder 2, **dadurch gekennzeichnet, dass** die Vertiefung (7) rinnenförmig ausgebildet ist.

4. Scharnierverbindung nach Anspruch 3, **dadurch gekennzeichnet, dass** die Rastnase (9) stabförmig mit einer Rastkante (10) ausgebildet ist.

5. Scharnierverbindung nach einem der Ansprüche 1 bis 4, **dadurch gekennzeichnet, dass** die Scharnierklammer (3) kreiszylindrisch mit einem Kreisbogen grösser als 180° und kleiner als 270ausgebildet ist.

6. Scharnierverbindung nach Anspruch 5, **dadurch gekennzeichnet, dass** die Scharnierklammer (3) kreiszylindrisch mit einem Kreisbogen zwischen 200° bis 240° ausgebildet ist.

## Claims

1. A hinge connection (1) for a transportation container made of plastic, which has a hinge part (2) formed as a sleeve (4) having a longitudinal opening (5) and a hinge clamp (3) enclosing the sleeve, wherein the sleeve has an outer circumferential broad groove (6) for accommodating the hinge clamp (3) and the broad groove (6) has a depression (7) on at least one of its ends, and wherein the hinge clamp (3) has an inwardly protruding catch lug (9) on at least one end, to latch in the depression (7), **characterized in that** the hinge clamp (3) has a bridge-shaped reinforcement (11), which is arranged centrally in relation to the two ends, to fit into the longitudinal opening (5) of the hinge part (2), and channel-shaped depressions (12), which extend transversely in relation to the longitudinal opening (5), are provided on the free ends of the sleeve (4), to accommodate the bridge-shaped reinforcement (11) of the hinge clamp (3), and the hinge clamp (3) is produced from plastic.

2. The hinge connection according to Claim 1, **characterized in that** the broad groove (6) has depressions (7) at both ends and the hinge clamp (3) has catch lugs (9) at both ends.

3. The hinge connection according to Claim 1 or 2, **characterized in that** the depression (7) is formed as channel-shaped.

4. The hinge connection according to Claim 3, **characterized in that** the catch lug (9) is formed as rod-shaped having a catch edge (10).

5. The hinge connection according to any one of Claims 1 to 4, **characterized in that** the hinge clamp (3) is formed as circularly cylindrical having a circular arc greater than 180° and less than 270°.

6. The hinge connection according to Claim 5, **characterized in that** the hinge clamp (3) is formed as circularly cylindrical having a circular arc between 200° and 240°.

## Revendications

1. Assemblage à charnière (1) pour un contenant de transport en plastique possédant une partie de charnière (2) conformée comme un manchon (4) avec une ouverture longitudinale (5) et une bride de fixation de charnière (3) entourant le manchon, dans laquelle le manchon possède une gorge extérieure circonférentielle (6) pour recevoir la bride de charnière (3) et la gorge large (6) présente un évidement (7) à au moins une de ses extrémités, et dans laquelle la bride de charnière (3) présente à au moins une extrémité un nez d'arrêt (9) dépassant vers l'intérieur pour s'engager dans l'évidement (7), **caractérisé en ce que** la bride de charnière (3) présente un raidisseur en forme de pont (11) qui est disposé au milieu par rapport aux deux extrémités pour s'adapter dans l'ouverture longitudinale (5) de la partie de charnière (2), et des évidements (12) en forme de rainure orientés transversalement par rapport à l'ouverture longitudinale (5) sont prévus aux extrémités libres du manchon (4) pour recevoir le raidisseur en forme de pont (11) du clip de charnière (3), et la bride de charnière (3) est faite de matière plastique.

2. Assemblage à charnière selon la revendication 1, **caractérisé en ce que** la gorge large (6) présente des évidements (7) aux deux extrémités et la bride de charnière (3) des nez d'arrêt (9) aux deux extrémités.

3. Assemblage à charnière selon la revendication 1 ou 2, **caractérisé en ce que** l'évidement (7) est en forme de gouttière.

4. Assemblage à charnière selon la revendication 3, **caractérisé en ce que** le nez d'arrêt (9) est en forme de barre avec un bord d'arrêt (10).

5. Assemblage à charnière selon l'une des revendications 1 à 4, **caractérisé en ce que** la bride de charnière (3) est en forme de cylindre circulaire avec un arc de cercle de plus de 180° et moins de 270°.

6. Assemblage à charnière selon la revendication 5, **caractérisé en ce que** la bride de charnière (3) est en forme de cylindre circulaire avec un arc de cercle compris entre 200° et 240°.
